# EUROPÄISCHE PATENTANMELDUNG

(11) **EP 0 232 872 A2**
(43) Veröffentlichungstag der Anmeldung: **19.08.1987**
(21) Anmeldenummer: 87101683.8
(22) Anmeldetag: 07.02.1987
(51) Int. Cl.: G07F 17/32, G07F 5/24

(54) **Münzspielgerät**

(30) Priorität: 11.02.1986 DE 3604250
(71) Anmelder: Th. Bergmann GmbH & Co., D-25462 Rellingen (DE)
(72) Erfinder: Bergmann, Tjark, D-2084 Rellingen b. Hamburg (DE)
(74) Vertreter: Schmidt-Bogatzky, Jürgen, Dr. Ing. Huth, Dietrich & Partner

(57) **Zusammenfassung**

Die Erfindung betrifft ein Münzspielgerät mit einer numerischen Datenanzeige und einer ggf. elektronischen Gewinnermittlungseinrichtung, mit einer Münzeinwurfeinrichtung und einer Münzauswurfeinrichtung. In einem Gehäuse 2 sind in dessen bedienseitiger Frontplatte 3 Setztasten 4 zur Wahl eines Symbols, die Münzeinwurfvorrichtung 5 und die Münzauswurfvorrichtung 6 sowie eine Ausgabeöffnung 7 für einen Spielbeleg ausgebildet. In dem Gehäuse 2 ist der geräteseitige Münzsammelbehälter 43 als Auswurfvorrichtung 30 ausgebildet, die mit einem Zählwerk 35 und einem Ein-/Aus-Schalter 23 verbunden ist. Dieser kann z.B. als Schlüsselschalter mit ggf. einem Code ausgebildet sein (Fig. 1).

## Beschreibung

Die Erfindung betrifft ein Münzspielgerät mit einer numerischen Datenanzeige und einer ggf. elektronischen Gewinnermittlungseinrichtung, mit einer Münzeinwurfeinrichtung und einer Münzauswurfeinrichtung und einem Gehäuse,in dessen bedienseitiger Frontplatte in einem Setztastenfeld Setztasten zur Wahl eines Symbols, die .Münzeinwurfeinrichtung und die Münzauswurfeinrichtung sowie eine Ausgabeöffnung ausgebildet sind.

Bei bekannten Münzspielgeräten wird das in dem Spielautomat angesammelte Geld dadurch entnommen, daß bestimmte Personen in periodischen Abständen den Geldsammelbehälter entleeren. Hierbei muß das entnommene Geld sorgfältig gezählt werden, damit eine beanstandungsfreie Abrechnung mit dem Spielgerätebetreiber durchgeführt werden kann, die im Regelfall zentral durchgeführt wird. Dieser Vorgang ist außerordentlich zeitraubend und umständlich und wird daher von den Beteiligten als nachteilig empfunden.

Die Aufgabe der Erfindung besteht darin, ein Münzspielgerät zu schaffen, bei dem nach einem Münzeinwurf durch Betätigung einer Dateneingabeeinrichtung mittels der Gewinnermittlungseinrichtung verglichen wird, in welchem Umfang die eingegebenen Daten den durch einen Zufallsgenerator der Gewinnermittlungseinrichtung zu ermittelnden Gewinndaten entsprechen, wobei mittels einer besonderen Vorrichtung der Geldentnahme- und Abrechnungsvorgang so vereinfacht werden soll, daß die Geldentnahme jederzeit ohne Öffnung des Münzspielgeräts durch jeden Beauftragten durchgeführt werden kann.

Erfindungsgemäß erfolgt die Lösung der Aufgabe dadurch, daß an der Frontplatte eine Ausgabeöffnung für einen Spielbeleg und für jede Setztaste ein optisches Anzeigefeld angeordnet ist, daß der geräteseitige Münzsammelbehälter als Auswurfvorrichtung ausgebildet ist, die mit einem Zählwerk und einem Ein-/Ausschalter verbunden ist, und daß die Münzauswurfeinrichtung aus einer Münzausgabeschale und einem Schaltglied zum Rückholen ungeeigneter Münzen in die Münzausgabeschale besteht. Nach Betätigen des Ein-/Aus-Schalters zahlt der gleichzeitig als Auswurfvorrichtung ausgebildete Geldsammelbehälter eine bestimmte vom Zählwerk registrierte Anzahl Münzen in eine Ausgabeschale. Da der Schalter von außen betätigt werden kann und die Registrierung der ausgeworfenen Münzen im Münzspielgerät erfolgt, kann das Gerät für diesen Vorgang zwar außer Betrieb gesetzt werden, was aber nicht unbedingt erforderlich ist. Die Münzentnahme kann somit zu jederzeit durch eine entsprechend beauftragte Person erfolgen. So können beispielsweise Personen, auch wenn sie nicht zur Abrechnung befugt sind, sich jederzeit mit dem nötigen Wechselgeld aus den vorhandenen Münzspielautomaten versorgen, sofern sie den Ein-/Aus-Schalter betätigen können. Der Münzsammelbehälter kann aus einer vorgegebenen Anzahl münzspezifischer Münzschächte bestehen, die eingangsseitig über einen Einlaufverteiler mit dem am Gehäuse ausgebildeten Münzeinwurfschlitz und ausgangsseitig mit jeweils einer Münzauswurfeinrichtung verbunden sind, wobei jede Münzauswurfeinrichtung mittels eines Elektromotors durch das Stellglied betätigbar ist.

Weitere Merkmale der Erfindung werden in den abhängigen Ansprüchen beschrieben und am Beispiel des in den Zeichnungen schematisch dargestellten Ausführungsbeispiels näher erläutert. Es zeigt:
Fig. 1 ein Münzspielgerät in einer perspektivischen Darstellung,
Fig. 2 ein Funktionsschaubild für das Münzspielgerät,
Fig. 3 die Vorrichtung zur Geldentnahme in einer schematischen Darstellung.

Das Münzspielgerät 1 besteht aus einem Gehäuse 2 mit einer Frontplatte 3. Die Frontplatte 3 besteht aus zwei Plattenabschnitten 13, 14, von denen der eine Plattenabschnitt 13 zur Horizontalen 12 flach geneigt und der andere Plattenabschnitt 14 zur Horizontalen 12 stark geneigt ist.

In dem Plattenabschnitt 13 ist ein Setztastenfeld 8 mit einer Anzahl von Setztasten 4 angeordnet. Den Setztasten 4 des Setztastenfelds 8 ist in dem Plattenabschnitt 14 jeweils ein optisches Anzeigefeld 9 zugeordnet. Die optischen Anzeigefelder 9 können z. B. aus transparenten Glas- oder Kunststoffscheiben bestehen, auf denen ein Symbol wie eine Zahl od. dgl. abgebildet ist und die jeweils mittels einer Leuchtdiode oder einer Glühlampe beleuchtet werden können. Sofern mittels einer Setztaste 4 ein Symbol wie z. B. eine Zahl gewählt wird, leuchtet dieses Symbol auf dem zugehörigen optischen Anzeigefeld 9 auf. Es ist möglich, auch die Setztasten 4 mit Leuchteinrichtungen zu versehen, wobei es zweckmäßig ist, daß z.B. einmal betätigte Setztasten 4 durch ein Blinklicht optisch besonders hervorgehoben werden.

Die eigentliche im Regelfall elektronische Gewinnermittlungseinrichtung 39 befindet sich in dem Gehäuse 2 und ist mit einem ebenfalls im Gehäuse 2 befindlicher Auszahldrucker 24 verbunden, der nach Beendigung eines Spieles einen Spielbeleg bedruckt, der durch eine schlitzartige Ausgabeöffnung 7 in dem Plattenabschnitt 13 entnommen werden kann. Die elektronische Gewinnermittlungseinrichtung 39 weist einen Zufallsgenerator auf, durch den sichergestellt ist, daß bei jedem Spiel aus der Gesamtheit der möglichen Zahlenkombinationen eine ausgewählt wird, die den Hauptgewinn verkörpert. Diese Zahlenkombination muß der Spieler dann durch Betätigung der entsprechenden Setztasten 4 ermitteln. Das Münzspielgerät 1 kann so konzipiert sein, daß mit diesem Spielvorgänge wie z. B. beim Lotto nachvollzogen werden können. Hierbei ist es von Vorteil, daß das Münzspielgerät 1 als Tischgerät ausgebildet werden kann, so daß es beispielsweise bei Lottoannahmestellen leicht untergebracht werden kann. Mit dem Münzspielgerät 1 ist es möglich, nach entsprechender Programmierung der Gewinnermittlungseinrichtung 39 dem Lotto vergleichbare Spiele durchzuführen, wobei jedoch der durch den aus der Ausgabeöffnung 7 herauszuführende Spielbeleg mit der Ist-Zahlenkombination und der Soll-Zahlenkombination es ermöglicht, daß dem Spieler ein etwaiger Gewinn gleich im Bereich des Aufstellungsortes des Münzspielgeräts 1 ausgezahlt wird. Es ist auch möglich und bei kleinen Gewinnen auch zweckmäßig, den Gewinn durch Auswurf von Münzen aus dem Münzspielgerät 1 auszuzahlen. Hierzu kann die Gewinnermittlungseinrichtung 39 mit einem Spielregler 31 verbunden sein. Bei einstellbar kleinen Gewinnen erfolgt über den Spielregler 31 die Betätigung des Stellglieds 36 mit der Folge, daß über die Münzauswurfeinrichtungen 6 der Gewinn ausgezahlt wird. Bei einem größeren Gewinn wird dagegen der Auszahldrucker 24 betätigt, der einen Spielbeleg über den Gewinn ausdruckt, welcher vom Aufsteller des Münzspielgeräts 1 ausgezahlt wird.

Die Münzeinwurfeinrichtung 5 befindet sich am oberen Randabschnitt des Plattenabschnitts 14. Die Münzeinwurfeinrichtung 5 besteht aus einem Münzeinwurfschlitz 16, der am Boden eines Münzeinführtrichters 17 ausgebildet ist. Neben der Münzeinwurfeinrichtung 5 ist ein Schaltglied 11-zum Rückholen ungeeigneter Münzen aus dem Münzspielgerät 1 vorgesehen. Das Schaltglied 11 kann als Drucktaste 15 ausgebildet sein. Bei einer Betätigung des Schaltglieds 11, die erst bei einer Nichtannahme einer eingeworfenen Münze aufgrund der im Gehäuse 2 befind- , lichen Münzprüfeinrichtung erforderlich ist, kann die Drucktaste 15 betätigt werden, worauf die betreffende Münze in die Münzausgabeschale 10 der Münzauswerfeinrichtung 6 fällt. Die Münzausgabeschale 10 kann so ausgebildet sein, daß sie bei Bedarf aus der Ebene des Plattenabschnitts 14 herausklappbar ist.

Um eine dezentrale z. B. tägliche Abrechnung durch den Aufsteller des Münzspielgeräts 1 zu ermöglichen, ist eine Auswurfvorrichtung 30 zur Geldentnahme vorgesehen. Diese befindet sich im Gehäuse 2 des Münzspielgeräts 1 und kann durch einen besonderen Auszahlschalter 40 betätigt werden, der im Bereich des Plattenabschnitts 14 angeordnet ist. Der Auszahlschalter 40 wird mittels eines Ein-/Aus-Schalters,23 in Betrieb genommen, der vorzugsweise mit einem Codeschlüssel 48 betätigt werden kann. Der Codeschlüssel 48 enthält den Code der berechtigten Anschlußstelle . Mittels der Tasten 42 wird der Tag der Abrechnung und deren Zeit eingegeben, was durch den Auszahldrucker 24 auf dem auszudruckenden Abrechnungsbeleg vermerkt wird. Bei Betätigung des Ein-/Aus-Schalters 23 wird das Münzspielgerät 1 mittels eines Schalters 50 somit außer Betrieb genommen, wodurch ein Spielen vorübergehend unmöglich ist. Nach Beendigung des Auszahlvorgangs wird die Unterbrechung des Münzspielgeräts 1 durch den Schalter 50 wieder aufgehoben. Es ist auch möglich, das Münzspielgerät 1 so auszubilden, daß ein Schalter 50 nicht erforderlich ist. In diesem Fall kann die Auszahlung von Münzen durch Betätigung des Ein-/Aus-Schalters 23 vorgenommen werden, ohne daß die Spielfunktion des Münzspielgeräts 1 beeinträchtigt wird.

Die Vorrichtung 2 zur Geldentnahme besteht aus einer Auswurfeinrichtung 34 für vorgegebene Geldmengen und -arten, die mit einem Zählwerk 35 und einem Auszahlregler 26 verbunden ist. Die Auswurfeinrichtung 34 besteht aus drei Münzauswurfeinrichtungen 6, denen jeweils ein Münzschacht 37 zugeordnet ist. Die Münzschächte 37 bilden in ihrer Gesamtheit einen Münzsammelbehälter 43 und sind über einen Einlaufverteiler 38 mit dem Münzeinwurfschlitz 16 verbunden. Die Münzauswurfeinrichtungen 6 sind vorzugsweise als Auszahlhopper ausgebildet und werden jeweils mittels eines Elektromotors 32 angetrieben. Die Elektromotoren 32 sind über einen Ein-/Ausschalter 23 mit einem Stellglied 36 verbunden, das wiederum mit einem Spielregler 31, ggf. einem Wechselgeldregler 27 und einem Auszahlregler 20 verbunden ist. Ferner ist im Bereich der Münzschächte 37 eine Füllstandanzeigeeinrichtung 18 vorgesehen. Durch diese Füllstandanzeigeeinrichtung 18 ist sichergestellt, daß aus den Münzschächten 7 nur soviel Münzen entnommen werden, daß die zur Durchführung des Spielbetriebs erforderliche Münzreserve für Gewinnzahlungen erhalten bleibt. Die Füllstandanzeigeeinrichtung 18 kann z. B. als lichtoptische Abtasteinrichtung 19 ausgebildet sein, wobei jedem Münzschacht37 jeweils eine Lichtquelle 21 und ein Lichtempfänger 22 zugeordnet ist. Die lichtoptischen Abtasteinrichtungen 19 werden vorzugsweise höhenverstellbar ausgebildet, um die Spielgeldreserve an den einzelnen Münzschächten 37 individuell einstellen zu können.

Jeder Münzschacht 37 ist mit einem Zählwerk 35 verbunden, das den Geldwert der durch die Münzauswurfeinrichtungen 6 ausgeworfenen Geldbeträge aufaddiert. Die jeweils entnommenen Geldmengen werden in dem Auszahlspeicher-25 gespeichert. Zweckmäßigerweise wird das Zählwerk 35 mit einem Auszahldrucker 24 verbunden, der bei einer Geldentnahme die entnommene Geldmenge durch einen bedruckten Papierstreifen quittiert.

Die Ausgänge 33 der Münzauswurfeinrichtungen 6 sind einem Münzsammeltrichter 44 zugeordnet, an dem eine Spannvorrichtung 45 zur lösbaren Befestigung eines Beutels 46 angeordnet ist. Unterhalb der Spannvorrichtung 45 befindet sich eine Clipvorrichtung 47 mittels derer der Beutel 46 nach Beendigung der Befüllung mit Geldmünzen über einen Impuls des Auszahlreglers 20 verschlossen wird. Durch entsprechende Programmierung des Auszahlreglers 20 ist es bei entsprechender Betätigung des Auszahlschalters 40 möglich, daß die Beutel 46 stets nur mit Münzen eines bestimmten Münzschalters 37 - ggf. auch in bestimmter Menge - befüllt werden. Sofern die zu entnehmenden Geldmünzen dem Aufsteller als Wechselgeld dienen sollen, ist es auch möglich, die Geldmünzen durch den Münzsammeltrichter 44 direkt in die Münzausgabeschale 10 einzubringen.

Es kann ferner eine Einrichtung zum Geldscheinwechseln vorgesehen sein um den Spielern die Möglichkeit zu geben, Geldscheine in benötigte Münzen umtauschen zu können. Der Geldscheinwechsler 26 ist mit einem Geldscheinsammler 28 verbunden, in dem ein verplombter Scheinsammelbehälter 29 herausnehmbar gelagert sein kann. Der Geldscheinwechsler 26 ist mit dem Zählwerk 35 und einem Wechelgeldregler 27 verbunden, über den in Abhängigkeit von dem zu wechselnden Geldschein die entsprechenden Münzauswurfeinrichtungen 6 betätigt werden. Die durch Geldmünzen ausgezahlte Geldmenge wird durch das Zählwerk 35 angezeigt.

## Patentansprüche

1. Münzspielgerät (1) mit einer numerischen Datenanzeige und einer ggf. elektronischen Gewinnermittlungseinrichtung, mit einer Münzeinwurfeinrichtung (5) und einer Münzauswurfeinrichtung (6) und einem Gehäuse, in dessen bedienseitiger Frontplatte (3) in einem Setztastenfeld (8) Setztasten (4) zur Wahl eines Symbols, die Münzeinwurfeinrichtung (5) und die Münzauswurfeinrichtung (6) sowie eine Ausgabeöffnung (7) ausgebildet sind, dadurch gekennzeichnet, daß an der Frontplatte (3) eine Ausgabeöffnung (7) für einen Spielbeleg und für jede Setztaste (4) ein optisches Anzeigefeld (9) angeordnet ist, daß der geräteseitige Münzsammelbehälter (43) als Auswurfvorrichtung (30) ausgebildet ist, die mit einem Zählwerk (35) und einem Ein-/Ausschalter (23) verbunden ist, und daß die Münzauswurfeinrichtung (6) aus einer Münzausgabeschale (10) und einem Schaltglied (11) zum Rückholen ungeeigneter Münzen in die Münzausgabeschale (10) besteht.

2. Münzspielgerät nach Anspruch 1, dadurch gekennzeichnet, daß in an sich bekannter Weise die Frontplatte (3) aus einem zur Horizontalen (12) flachgeneigten Plattenabschnitt (13) mit dem Setztastenfeld (8)_{.}und einem stark zur Horizontalen (12) geneigten Plattenabschnitt (14) mit dem optischen Anzeigefeld (9) und der Münzeinwurfeinrichtung (5) besteht und daß die Ausgabeöffnung (7) in einem der Plattenabschnitte (13, 14) angeordnet und schlitzförmig ausgebildet ist.

3. Münzspielgerät nach Anspruch 1, dadurch gekennzeichnet, daß das Schaltglied (11) als Drucktaste (15) ausgebildet und mit der Münzausgabeschale (10) in dem Plattenabschnitt (14) angeordnet ist.

4. Münzspielgerät nach Anspruch 3, dadurch gekennzeichnet, daß die Münzausgabeschale (10) aus der Ebene des Plattenabschnitts (14) herausklappbar ist.

5. Münzspielgerät nach Anspruch 1 bis 4, dadurch gekennzeichnet, daß die Münzeinwurfeinrichtung (5) einen Münzeinwurfschlitz (16) aufweist, der am Boden eines konischen Münzeinführtrichters (17) angeordnet ist.

6. Münzspielgerät nach Anspruch 1, dadurch gekennzeichnet, daß der Münzsammelbehälter (43) in an sich bekannter Weise aus einer vorgegebenen Anzahl münzspezifischer Münzschächte (37) besteht, die eingangsseitig über einen Einlaufverteiler (38) mit dem am Gehäuse (2) ausgebildeten Münz-Einwurfschlitz (16) und ausgangsseitig mit jeweils einer Münzauswurfeinrichtung (6) verbunden sind, die elektromotorisch mittels des Stellglieds (36) antreibbar und deren Ausgänge (33) einem Münzsammelbehälter (44) zugeordnet sind, an dem eine Spannvorrichtung (45) zur lösbaren Halterung eines Beutels (46) oder dergleichen zur Münzaufnahme und eine Klipvorrichtung (47) zum Verschließen des Beutels (46) angeordnet ist.

7. Münzspielgerät nach Anspruch 6, dadurch gekennzeichnet, daß den Münzschächten (37) eine als lichtoptische Abtasteinrichtung (19) ausgebildete Füllstandsanzeigeeinrichtung (18) zugeordnet ist, die mit einem mit dem Stellglied (36) in Wirkverbindung stehenden Auszahlregler (20) verbunden ist, wobei jedem Münzschacht (37) eine Lichtquelle (21) und ein Lichtempfänger (22) zugeordnet ist.

8. Münzspielgerät nach Anspruch 6 und 7, dadurch gekennzeichnet, daß zwischen jedem Elektromotor (32) einer Münzauswurfeinrichtung (6) und dem Stellglied (36) ein jeweils einem Elektromotor (32) zugeordnetes Schaltglied (49) angeordnet ist und daß die Münzauswurfeinrichtungen (6) mit einem Zählwerk (35) verbunden sind, das mit einem Auszahldrucker (24) und einem Auszahlspeicher (25) verbunden ist.

9. Münzspielgerät nach Anspruch 6 bis 8, dadurch gekennzeichnet, daß das Zählwerk (35) mit einem Geldscheinwechsler (26) verbunden ist, der über einen Wechselgeldregler (27) mit dem Stellglied (36) in Verbindung steht.

10. Münzspielgerät nach Anspruch 9, dadurch gekennzeichnet, daß der Geldscheinwechsler (26) mit einem Geldscheinsammler (28) verbunden ist.

11. Münzspielgerät nach Anspruch 10, dadurch gekennzeichnet, daß in dem Geldscheinsammler (28) ein verplombter Scheinsammelbehälter (29) aus dem Geldscheinsammler (28) herausnehmbar gelagert ist.

12. Münzspielgerät nach Anspruch 1 bis 11, dadurch gekennzeichnet, daß der Ein-/Aus-Schalter (23) als Schlüsselschalter mit ggf. einem Code ausgebildet ist.
